# EUROPÄISCHE PATENTANMELDUNG

(11) **EP 4 645 361 A1**
(43) Veröffentlichungstag der Anmeldung: **05.11.2025**
(21) Anmeldenummer: 24173725.3
(22) Anmeldetag: 02.05.2024
(51) Int. Cl.: H01H 50/32

(54) **ELEKTRISCHES/ELEKTRONISCHES SCHALTGERÄT, NETZWERK UND ANORDNUNG**

(71) Anmelder: Insta GmbH, 58509 Lüdenscheid (DE)
(72) Erfinder: Groll, Roland, 58507 Lüdenscheid (DE); Döring, Lucas, 58256 Ennepetal (DE); Dr. Armin, Wulf, 59067 Hamm (DE); Donat, Matthias, 58553 Halver (DE)
(74) Vertreter: Fobbe, Tobias

(57) **Zusammenfassung**

Offenbart ist ein elektrisches/elektronisches Schaltgerät S der Gebäudeinstallationstechnik, beispielsweise ein Schalter oder Taster zum Steuern einer Leuchte oder Jalousie, zum Einbau in eine Installationsdose D, umfassend eine Schnittstelle, mittels welcher zumindest ein Aktor entsprechend einer Betätigung eines Betätigungselements B eines Oberteils O des elektrischen/elektronisches Schaltgerätes S ansteuerbar ist.

Besonderes Kennzeichen ist, dass das elektrische/elektronische Schaltgerät S mindestens ein bistabiles Relais BR umfasst, das zur Beeinflussung des Betätigungselementes B, insbesondere zu deren Bewegung, eine Kraft ausübt, wobei das bistabile Relais BR einen sich beim Schalten bewegenden mechanischen Schalter SW aufweist, der mit dem Betätigungselement B über einen Mitnehmer M in Wirkverbindung steht, wobei das elektrische/elektronische Schaltgerät S eine bidirektionale Kommunikationseinheit FS umfasst, die einerseits eine Fernbedienung des elektrischen/elektronischen Schaltgerätes S über ein Endgerät ermöglicht und andererseits den Zustand des bistabilen Relais oder eines anderen angeschlossenen Aktors an ein Endgerät meldet.

## Beschreibung

Die Erfindung betrifft ein elektrisches/elektronisches Schaltgerät der Gebäudeinstallationstechnik, beispielsweise einen Schalter oder Taster zum Steuern einer Leuchte oder Jalousie, zum Einbau in eine Installationsdose, umfassend eine Schnittstelle, mittels welcher zumindest ein Aktor entsprechend einer Betätigung eines Betätigungselements eines Oberteils des elektrischen/elektronisches Schaltgerätes ansteuerbar ist.

Die Erfindung betrifft zudem eine Anordnung umfassend einen Aktor sowie ein solches elektrisches/elektronisches Schaltgerät.

Ferner betrifft die Erfindung ein Netzwerk umfassend mindestens ein erstes und ein zweites solches elektrisches/elektronisches Schaltgerät.

Elektrische/elektronische Schaltgeräte der Gebäudeinstallationstechnik, beispielsweise ein Schalter oder Taster zum Steuern einer Leuchte oder Jalousie, sind regelmäßig zum Einbau in eine Installationsdose vorgesehen. Solche elektrischen/elektronischen Schaltgeräte weisen eine Schnittstelle auf, mittels welcher zumindest ein Aktor entsprechend einer Betätigung eines Betätigungselements eines Oberteils des elektrischen/elektronisches Schaltgerätes ansteuerbar ist.

Dabei betätigt der Anwender das Betätigungselement, beispielsweise eine Wippe, um einen Aktor, beispielsweise eine Leuchte oder Jalousie anzusteuern. Bei einem Schalter, einer Untergruppe der elektrischen/elektronischen Schaltgeräte, bleibt das Betätigungselement beziehungsweise Oberteil in der durch eine Vor-Ort-Betätigung gewählten Stellung. Eine irgendwie geartete Verstellmöglichkeit des Betätigungselements (neben der genannten Vor-Ort-Betätigung) ist dabei nicht möglich, insbesondere keine kompakte und kostengünstige Lösung.

Bei einem Taster, einer anderen Untergruppe der elektrischen/elektronischen Schaltgeräte, springt das Betätigungselement beziehungsweise Oberteil nach einer Vor-Ort-Betätigung in seine ursprüngliche Stellung zurück. Eine irgendwie geartete Verstellmöglichkeit des Betätigungselements (neben der genannten Vor-Ort-Betätigung) ist dabei nicht möglich.

Sofern es sich um einen sogenannten smarten Schalter oder Taster handelt, der beispielsweise eine Fernbedienung via Kommunikationseinheit und Endgerät ermöglicht, erfolgt zwar die Ansteuerung des Aktors; das Betätigungselement verbleibt jedoch ebenfalls in seiner Stellung, als ob keine Betätigung erfolgt sei.

Darüber hinaus bestehen smarte Taster, die aufgrund der mangelnden Nachführung des Betätigungselementes in Folge einer Fernbedienung eine Mittelstellung erfordern.

Ausgehend von diesem diskutierten Stand der Technik liegt der Erfindung die Aufgabe zugrunde, ein elektrisches/elektronisches Schaltgerät der Gebäudeinstallationstechnik, beispielsweise einen Schalter oder Taster zum Steuern einer Leuchte oder Jalousie, zu schaffen, bei dem, ohne eine Vor-Ort-Betätigung vorzunehmen, eine Verstellmöglichkeit des Betätigungselements gegeben ist, und zwar auf kompakte und kostengünstige Art und Weise.

Gelöst wird diese Aufgabe durch ein eingangs genanntes, gattungsgemä-ßes elektrisches/elektronisches Schaltgerät der Gebäudeinstallationstechnik mit den Merkmalen des Anspruchs 1. Vorteilhafte Ausgestaltungen ergeben sich aus den abhängigen Ansprüchen und der Beschreibung.

Ein Kerngedanke der Erfindung besteht darin, dass das erfindungsgemäße elektrische/elektronische Schaltgerät der Gebäudeinstallationstechnik mindestens ein bistabiles Relais umfasst, das zur Beeinflussung des Betätigungselementes, insbesondere zu dessen Bewegung, eine mittels Mitnehmer übertragener Kraft ausübt. Durch die hierdurch bewirkte mechanische Kopplung (durch den Mitnehmer) zwischen dem bistabilen Relais und dem Betätigungselement wird das Betätigungselement verstellbar, und zwar auch ohne eine Vor-Ort-Betätigung. Dieses erlaubt es, bestehende bistabile Relais mit einem entsprechenden mechanischen Schalter zu nutzen und nur den Mitnehmer bezüglich seines Formfaktors anpassen zu müssen, so dass die Kosten der Produktion des erfindungsgemäßen elektrischen/elektronischen Schaltgerätes besonders gering sind.

Darüber hinaus fällt erfindungsgemäß keine Stand-by-Leistung an, falls der Schaltzustand mitgeteilt werden soll (da dieses bereits optisch durch die Stellung des Betätigungselementes eindeutig vermittelt wird, indem durch die Erfindung eine Korrelation zwischen Schaltzustand und Stellung des Betätigungselementes erreicht wird), da das bistabile Relais stromlos selbsthaltend ist. Des Weiteren ist ein bistabiles Relais kostengünstig und kompakt, so dass das erfindungsgemäße elektrische/elektronische Schaltgerät auch kostengünstig hergestellt und in eine Installationsdose integriert werden kann.

Dabei weist das erfindungsgemäße elektrischen/elektronischen Schaltgerät eine bidirektionale Kommunikationseinheit auf, die einerseits eine Fernbedienung des elektrischen/elektronischen Schaltgerätes über ein Endgerät ermöglicht und andererseits den Zustand des bistabilen Relais oder eines anderen angeschlossenen Aktors an ein Endgerät meldet. Hierdurch wird erreicht, dass nach einer Fernbedienung mittels einer Applikation auf einem Endgerät sich das Betätigungselement in seiner Stellung durch die Kraft des bistabilen Relais verändert, und die entsprechende Stellung auch an das Endgerät kommuniziert wird.

In unterschiedlichen Ausgestaltungen des erfindungsgemäßen elektrischen/elektronischen Schaltgerätes ist der Schalter ein Drehschalter, ein Kippschalter oder ein linearer Schiebeschalter. So können unterschiedliche Bewegungen auf ein Bedienelement beziehungsweise auf ein Oberteil übertragen werden, beispielsweise eine Drehung oder ein Kippen.

Gemäß einer bevorzugten Weiterbildung des erfindungsgemäßen elektrischen/elektronischen Schaltgerätes operiert dieses als Taster, wobei das Betätigungselement beziehungsweise das Oberteil nach deren Betätigung in deren ursprüngliche Stellung zurückkehren. Dabei wird die erfindungsgemäße Beeinflussung des Betätigungselementes beziehungsweise des Oberteils geschickt genutzt, um ein Tasterverhalten zu erzeugen. Dieses kann beispielsweise aus haptischen oder ästhetischen Gründen gewünscht sein. Besonders bevorzugt ist in dieser Ausführungsform, wenn der Betriebsmodus als Taster oder Schalter durch einen Anwender auswählbar ist. Damit ergeben sich für den Anwender vorteilhafte Konfigurationsfreiheiten, die auch im Falle von Nachrüstungen besonders zum Tragen kommen, beispielsweise beim Nachrüsten eines Dimmers, der regelmäßig mit einem Taster bedient wird.

Gemäß einer bevorzugten Weiterbildung des erfindungsgemäßen elektrischen/elektronischen Schaltgerätes ist das Oberteil ortsfest und weist eine Achse zur Ankopplung des Betätigungselementes auf. Hierdurch kann das ortsfeste, also statische, Oberteil mehr Bauraum gegenüber einem sich beim Betätigen bewegenden Oberteil bereitstellen, um diesen für die bidirektionale Kommunikationseinheit zu nutzen, also FS im Oberteil zu platzieren, so dass die Empfangs- oder Sendequalität im Falle einer Funckommunikation zu verbessern.

Die Erfindung betrifft des Weiteren eine Anordnung umfassend einen Aktor sowie ein solches erfindungsgemäßes elektrisches/elektronisches Schaltgerät, wobei das bistabile Relais des elektrischen/elektronischen Schaltgerätes nicht nur zum Bewegen des Betätigungselementes beziehungsweise des Oberteils, sondern darüber hinaus auch zum Schalten des Aktors genutzt wird. Hierdurch wird auf besonders geschickte und effiziente Art die Relaisfunktion doppelt genutzt, beispielsweise um eine Leuchte elektronisch zu schalten. Dieses zahlt erneut auf den Aspekt der Kostenminimierung ein.

Darüber hinaus betrifft die Erfindung ein Netzwerk umfassend mindestens ein erstes und ein zweites erfindungsgemäßes elektrisches/elektronisches Schaltgerät mit bidirektionaler Kommunikationseinheit, wobei die bidirektionale Kommunikationseinheit bei Betätigung des ersten elektrischen/elektronischen Schaltgerätes eine Mitteilung an die bidirektionale Kommunikationseinheit des zweiten elektrischen/elektronischen Schaltgerätes absetzt, in Folge dessen das Betätigungselement beziehungsweise das Oberteil des zweiten elektrischen/elektronischen Schaltgerätes eine bestimmte Stellung annimmt. Eine solche Synchronisation ist insbesondere bei Anwendungsfällen klassischer Wechselschaltungen vorteilhaft, beispielweise in Fluren.

Ferner betrifft die Erfindung ein Netzwerk umfassend einen Aktor sowie mindestens zwei elektrische/elektronische Schaltgeräte, wobei die Beschaltung einer Standardinstallation, insbesondere einer Wechsel- oder Kreuzschaltung entspricht und in Folge einer Betätigung des ersten elektrischen/elektronischen Schaltgerätes das Betätigungselement beziehungsweise das Oberteil des zweiten elektrischen/elektronischen Schaltgerätes eine Stellung annimmt, so dass die Installation besonders intuitiv, schnell und einfach ist.

Nachfolgend ist die Erfindung unter Bezugnahme auf die beigefügten Figuren anhand diverser Ausführungsbeispiele beschrieben. Es zeigen:
- **Fig. 1:**: Eine schematische Querschnittsdarstellung des erfindungsgemäßen elektrischen/elektronischen Schaltgerätes in einer ersten Stellung, und
- **Fig. 2:**: eine schematische Querschnittsdarstellung des erfindungsgemäßen elektrischen/elektronischen Schaltgerätes in einer zweiten Stellung.

In den verschiedenen Figuren sind gleiche Teile stets mit den gleichen Bezugszeichen versehen und werden daher in der Regel auch jeweils nur einmal benannt beziehungsweise erwähnt.

Figur 1 zeigt eine schematische Querschnittsdarstellung des erfindungsgemäßen elektrischen/elektronischen Schaltgerätes S in einer ersten Stellung. Ein solches elektrisches/elektronisches Schaltgerät S, beispielsweise ein Schalter oder Taster zum Steuern einer Leuchte oder Jalousie, ist vorliegend via Einstellmittel EM und Spreizkrallen K in eine Installationsdose D eingebaut. Das elektrische/elektronische Schaltgerät S umfasst eine Schnittstelle, mittels welcher zumindest ein Aktor entsprechend einer Betätigung eines Betätigungselements B eines Oberteils O des elektrischen/elektronisches Schaltgerätes S ansteuerbar ist. Besonders dabei ist, dass das elektrische/elektronische Schaltgerät S mindestens ein bistabiles Relais BR umfasst, das zur Beeinflussung des Betätigungselementes B, insbesondere zu deren Bewegung, eine Kraft ausübt. Im Sinne der Erfindung wird das bistabile Relais BR als verbreiteter Spezialfall eines multistabilen Relais betrachtet. Grundsätzlich lässt sich das erfindungsgemäße Konzept, das vorliegend anhand eines bistabilen Relais BR (bevorzugt, da besonders verbreitet) beansprucht ist, auch auf multistabile Relais verallgemeinern.

Das bistabile Relais BR weist dabei einen sich beim Schalten bewegenden mechanischen Schalter SW auf, der mit dem Betätigungselement B beziehungsweise dem Oberteil O in Wirkverbindung, die über einen Mitnehmer M realisiert ist, steht. Der mechanische Schalter SW ist vorliegend als ein linearer Schiebeschalter ausgeführt, der regelmäßig an handelsüblichen bistabilen Relais BR vorhanden ist.

Figur 2 zeigt das erfindungsgemäße elektrische/elektronische Schaltgerät S in einer zweiten Stellung, die sich bezüglich der ersten Stellung unterscheidet. Erkennbar ist, dass sich der Mitnehmer M und die Schalterposition des linearen Schiebeschalters geändert haben. Durch die bidirektionale Kommunikationseinheit FS wird zum einen erlaubt, eine Fernbedienung des elektrischen/elektronischen Schaltgerätes S über ein Endgerät zu ermöglichen (und zwar mit Verstellung des Oberteils beziehungsweise des Betätigungselementes) und andererseits den Zustand des bistabilen Relais BR oder eines anderen angeschlossenen Aktors an ein Endgerät zu melden, so dass der Anwender den Zustand auch angezeigt bekommt.

In der dargestellten bevorzugten Ausführungsform ist das Oberteil O ortsfest und weist eine Achse A zur Ankopplung des Betätigungselementes B auf.

Die Erfindung ist anhand von Ausführungsbeispielen beschrieben. Ohne den Umfang der geltenden Ansprüche zu verlassen, ergeben sich für einen Fachmann zahlreiche weitere Möglichkeiten, diese umzusetzen, ohne dass dieses im Rahmen dieser Ausführungen im Einzelnen erläutert werden müsste.

### Bezugszeichenliste

- A: Achse
- B: Betätigungselement
- BR: bistabiles Relais
- D: Installationsdose
- EM: Einstellmittel
- M: Einstellmittel
- FS: bidirektionale Kommunikationseinheit
- K: Spreizkralle
- M: Mitnehmer
- O: Oberteil
- S: elektrisches/elektronisches Schaltgerät
- SW: mechanischer Schalter

## Patentansprüche

1. Elektrisches/elektronisches Schaltgerät (S) der Gebäudeinstallationstechnik, beispielsweise ein Schalter oder Taster zum Steuern einer Leuchte oder Jalousie, zum Einbau in eine Installationsdose (D), umfassend eine Schnittstelle, mittels welcher zumindest ein Aktor entsprechend einer Betätigung eines Betätigungselements (B) eines Oberteils (O) des elektrischen/elektronisches Schaltgerätes (S) ansteuerbar ist, **dadurch gekennzeichnet, dass** das elektrische/elektronische Schaltgerät (S) mindestens ein bistabiles Relais (BR) umfasst, das zur Beeinflussung des Betätigungselementes (B), insbesondere zu deren Bewegung, eine Kraft ausübt, wobei das bistabile Relais (BR) einen sich beim Schalten bewegenden mechanischen Schalter (SW) aufweist, der mit dem Betätigungselement (B) über einen Mitnehmer (M) in Wirkverbindung steht, wobei das elektrische/elektronische Schaltgerät (S) eine bidirektionale Kommunikationseinheit (FS) umfasst, die einerseits eine Fernbedienung des elektrischen/elektronischen Schaltgerätes (S) über ein Endgerät ermöglicht und andererseits den Zustand des bistabilen Relais oder eines anderen angeschlossenen Aktors an ein Endgerät meldet.

2. Elektrisches/elektronisches Schaltgerät (S) nach Anspruch 1, **dadurch gekennzeichnet, dass** der Schalter (SW) ein linearer Schiebeschalter ist.

3. Elektrisches/elektronisches Schaltgerät (S) nach Anspruch 1, **dadurch gekennzeichnet, dass** der Schalter (SW) ein Drehschalter ist.

4. Elektrisches/elektronisches Schaltgerät (S) nach Anspruch 1, **dadurch gekennzeichnet, dass** der Schalter (SW) ein Kippschalter ist.

5. Elektrisches/elektronisches Schaltgerät (S) nach einem der Ansprüche 1 bis 4, **dadurch gekennzeichnet, dass** es als Taster operiert, wobei das Betätigungselement (B) nach deren Betätigung in deren ursprüngliche Stellung zurückkehren.

6. Elektrisches/elektronisches Schaltgerät (S) nach Anspruch 5, **dadurch gekennzeichnet, dass** der Betriebsmodus als Taster oder Schalter durch einen Anwender, insbesondere einen Installateur, auswählbar ist.

7. Elektrisches/elektronisches Schaltgerät (S) nach einem der Ansprüche 1 bis 6, **dadurch gekennzeichnet, dass** das Oberteil (O) ortsfest ist und eine Achse (A) zur Ankopplung des Betätigungselementes (B) aufweist.

8. Anordnung umfassend einen Aktor (A) sowie ein elektrisches/elektronisches Schaltgerät (S) nach einem der Ansprüche 1 bis 7, **dadurch gekennzeichnet, dass** das bistabile Relais (BR) des elektrischen/elektronischen Schaltgerätes (S) nicht nur zum Bewegen des Betätigungselementes (B), sondern darüber hinaus auch zum Schalten des Aktors (A) genutzt wird.

9. Netzwerk umfassend mindestens ein erstes und ein zweites elektrisches/elektronisches Schaltgerät (S) nach einem der Ansprüche 1 bis 8, **dadurch gekennzeichnet, dass** die bidirektionale Kommunikationseinheit (FS) bei Betätigung des ersten elektrischen/elektronischen Schaltgerätes (S) eine Mitteilung an die bidirektionale Kommunikationseinheit (FS) des zweiten elektrischen/elektronischen Schaltgerätes (S) absetzt, in Folge dessen das Betätigungselement (B) des zweiten elektrischen/elektronischen Schaltgerätes (S) eine Stellung annimmt.

10. Netzwerk umfassend einen Aktor (A) sowie mindestens zwei elektrische/elektronische Schaltgeräte (S) nach einem der Ansprüche 1 bis 8, **dadurch gekennzeichnet, dass** die Verdrahtung einer Standardinstallation, insbesondere einer Wechsel- oder Kreuzschaltung mit Nullleiter entspricht, und in Folge einer Betätigung des ersten elektrischen/elektronischen Schaltgerätes (S) das Betätigungselement (B) des zweiten elektrischen/elektronischen Schaltgerätes (S) eine Stellung annimmt, so dass die Installation besonders intuitiv, schnell und einfach ist.
